# FASCICULE DE BREVET EUROPEEN

(11) **EP 0 062 579 B1**
(45) Date de publication et mention de la délivrance du brevet: **23.07.1986**
(21) Numéro de dépôt: 82400583.9
(22) Date de dépôt: 30.03.1982
(51) Int. Cl.: H01R 4/24

(54) **Dispositif de connexion**
Verbindungsgerät
Connection device

(30) Priorité: 03.04.1981 FR 8106718
(43) Date de publication de la demande: 13.10.1982
(73) Titulaire: Lacroix, Jacques, F-92410 Ville d'Avray (Hauts de Seine) (FR)
(72) Inventeur: Lacroix, Jacques, F-92410 Ville d'Avray (Hauts de Seine) (FR)
(74) Mandataire: Bloch, Robert

## Description

La présente invention concerne un dispositif de connexion de fils conducteurs gainés, notamment un dispositif dans lequel les fils sont simultanément dénudés et bloqués.

On connaît déjà un dispositif de connexion d'au moins deux fils conducteurs entourés chacun d'une gaine isolante, comprenant un boîtier, dans lequel est ménagé un passage d'introduction d'une portion d'extrémité des fils gainés, des moyens de réception de dites portions d'extrémité dans le boîtier, et des moyens au moins partiellement conducteurs, agencés pour être introduits dans le boîtier transversalement aux gaines et coopérer avec les moyens de réception des gaines afin de dénuder et bloquer les fils.

En particulier, on connaît un dispositif du type décrit ci-dessus, correspondant au dispositif vendu par la société "Minnesota Mining Manufactu- ring (3M)", dans lequel les moyens pour dénuder les fils consistent en un linguet métallique comprenant deux fentes verticales dont la largeur est égale ou légèrement inférieure au diamètre de l'âme des fils.

Lorsque le linguet est amené transversalement aux fils, la gaine est chassée pour laisser apparaître l'âme du fil, et l'âme du fil est enfoncée par forçage dans les fentes, pour rester en contact avec le linguet. Ainsi, chacun des conducteurs étant en contact avec le linguet, ils sont par conséquent électriquement connectés.

Cependant le. dispositif ci-dessus présente des inconvénients.

Tout d'abord, la solidité de l'ensemble n'est pas excellente du fait que le fil n'est maintenu en place que par cette fente, de largeur faible, et que ce n'est pratiquement que sur le conducteur que le blocage s'effectue.

De plus, ce dispositif peut endommager le fil lors de la mise en contact.

En outre, la surface de contact entre chacun des conducteurs et le linguet est petite, au détriment de la qualité de la conduction.

On connaît, par le document FR-A-2 006 846, un dispositif de connexion, en l'occurence d'un seul fil conducteur à une borne, avec lequel, pour effectuer la connexion, on introduit d'emblée le fil dans les deux parties constitutives du dispositif, avant d'entraîner ces deux parties en translation mutuelle pour former une chicane, le fil n'étant bloqué en fin d'opération, après coudage et dénudage total, que par son âme conductrice.

On connaît encore, par le document US-A-3 596 232, un dispositif analogue à celui du document FR-A-2 006 846, dans lequel la chicane est formée par rotation de l'une des parties du dispositif sur l'autre, mais qui présente le même inconvénient.

La présente invention vise à pallier les inconvénients de cet art antérieur à proposer un dispositif de connexion du type mentioné ci-dessus qui permette d'assurer par des opérations simples, une bonne conduction électrique, et un liaison mécanique robuste.

A cet effet, la présente invention concerne un dispositif de connexion d'au moins deux fils conducteurs entourés chacun d'une gaîne isolante comprenant un boîtier dans lequel est ménagé un passage d'introduction d'une portion d'extrémité des fils gainés, des moyens de réception desdites portions d'extrémité dans le boîtier et des moyens au moins partiellement conducteurs agencés pour être introduits dans le boîtier transversalement aux gaines et coopérer avec les moyens de réception des gaines pour dénuder les fils, caractérisé par la fait que les moyens de réception comprennent un linguet s'étendant dans le boîtier transversalement audit passage d'introduction et dans lequel est ménagée une ouverture de réception, et les moyens pour dénuder les fils comportent une arête de coupe agencée pour être déplacée transversalement aux gaines et coopérer avec le bord inférieur de l'ouverture de réception ainsi qu'avec les portions d'extrémité des fils gainés s'étendant au-delà de l'ouverture de réception du linguet pour couder la portion d'extrémité des fils gainés et dénuder les fils longitudinalement..

Ainsi, le dispositif selon l'invention, avec lequel les fils sont coudés avant qu'ils ne soient dénudés, permet d'obtenir un contact électrique et un blocage sûrs, du fait que l'âme conductrice ne risque pas d'être endommagée.

De plus, la surface de contact électrique et de blocage mécanique est grande, ce qui est avantageux, et propre.

Dans une forme de réalisation préférée de l'invention, les moyens pour dénuder les fils présentent une certaine élasticité, ce qui permet la connexion efficace de conducteurs de différents diamètres.

En outre, et de façon avantageuse, un même dispositif peut connecter trois fils, voire plus, et ce, de façon tout aussi efficace.

Enfin, le dispositif selon l'invention, outre les avantages ci-dessus, conserve les advantages des dispositifs précédents, à savoir une introduction des fils simple et rectiligne, puis une poussée des dits moyens pour dénuder les fils dans le boîtier, par exemple à l'aide d'une pince universelle.

Les moyens pour dénuder les fils comprennent alors un clip métallique recourbé sur plus de 90° sur chacun de ses bords, et agencé pour s'emboîter sur le linguet. Le clip comporte une arête de coupe qui, en longeant le linguet, vient attaquer les portions d'extrémité de fils gainés s'étendant au-delà de l'ouverture du linguet pour les couder en les repliant le long du linguet, et pour les dénuder longitudinalement, dégageant ainsi l'âme de chacun des fils, pour les mettre en contact par son intermédiaire.

L'invention sera bien comprise à la lecture de la description d'une forme de réalisation préférée du dispositif de l'invention, faite en référence aux dessins annexés sur lesquels:
La fig. 1 représente une vue schématique, en perspective, du tiroir du dispositif de l'invention.
La fig. 2 représente une vue schématique dans une perspective différente du boîtier du dispositif.
La fig. 3 représente une vue de face, en coupe du boîtier de la fig. 2, avant introduction des fils.
La fig. 4 représente une vue latérale en coupe, selon la ligne IV-IV' de la fig. 3.
La fig. 5 représente une vue latérale en coupe, analogue à la fig. 4, du dispositif, après introduction des fils.
La fig. 6 représente une vue latérale partielle du dispositif, en coupe, pendant que les fils sont dénudés, et
La fig. 7 représente une vue partielle de dessus, en coupe selon la ligne VII-VII' du dispositif de l'invention pendant l'étape illustrée sur la fig. 6.

Le dispositif représenté (fig. 2) comporte un boîtier 1 sensiblement parallélépipédique et comportant sur une de ses faces frontales une cheminée 2 d'amenée des fils, de section sensiblement rectangulaire.

Le boîtier est ouvert sur sa face supérieure. Le boîtier peut être par exemple en matière plastique moulée.

A l'intérieur du boîtier, perpendiculaire à sa face ouverte et faisant face a l'ouverture de la cheminée 2, se trouve un linguet de réception 3, rigide, de form sensiblement rectangulaire, et comportant dans le prolongement de la cheminée 2, une ouverture 4 destinée à être traversée par les fils, et dont la section est sensiblement égale à celle de la cheminée 2 (fig 4), ou de préférence légèrement supérieure. Le linguet 3 comporte à sa base (fig. 3), deux ergots de centrage 5, 6, destinés, lorsque celui-ci est placé dans le boîtier, à lui donner une position correcte. La partie supérieure du linguet 3 est sensiblement moins large que la longueur intérieure du boîtier 1, pour des motifs expliqués ultérieurement.

Le dispositif comporte en outre un tiroir creux 9 (fig. 1) également de forme pénérale parallélépipédique, et dont les dimensionsérieures sont sensiblement égales aux dimensions intérieures du boîtier 1. Il peut être également en matière plastique moulée. Le tiroir 9 comporte une face ouverte et, sur une de ses faces frontales 10, un évidement 11. On verra plus loin l'intérêt d'une telle conformation du tiroir.

L'intérieur du tiroir 9 est conformé de manière à recevoir et à maintenir en place un clip métallique 12, par exemple en bronze phosphoreux, résistant et bon conducteur de l'électricité. Le clip 12 consiste en une plaquette sensiblement rectangulaire, dont les bords le plus étroits ont été préalablement recourbés d'un angle d'environ 270°, chacun du même côté. Il faut noter qu'en toute rigueur un angle supérieur à 90° assurerait la fonction. Le diamètre des recourbements et l'épaisseur de la plaquette formant le clip 12 sont tels que celui-ci peut, comme on le verra plus loin, venir coopérer étroitement, par emboîtage, avec le linguet 3. De la même manière, le linguet 3 peut avoir ses bords recourbés, à la place de ceux du clip 12, qui alors serait plan, mais c'est une solution moins satisfaisante.

Pour l'assemblage préalable du tiroir 9 et de son clip 12, on dispose le clip 12 dans le tiroir 9, de sorte que les deux recourbements viennent en regard de la face 10 comportant l'évidement 11. Dans le présent exemple, le clip 12 est maintenu en place dans le tiroir 9 part forçage, son positionnement est assuré par des rainures 14, 15 situées sur le faces latérales du tiroir (fig 7).

Le fonctionnement du dispositif est le suivant. On introduit par le passage d'introduction, ou cheminée, 2, les extrémités, non dénudées, des fils conducteurs gainés 16, 17, à raccorder électriquement et mécaniquement.

Les fils sont introduits de sorte que leur portion d'extrémité traverse l'ouverture 4 du linguet de réception 3 et vienne en butée contre la face 1 a du boîtier, face opposée à la face portant la cheminée 2. C'est cette étape qui est illustrée sur la fig. 5 des dessins.

Puis le tiroir 9 est amené contre le boîtier 1 de sorte que leurs faces ouvertes coïncident et soient parallèles.

Il faut noter que le linguet 3 et le clip 12 sont respectivement placés dans le boîtier 1 et le tiroir 9 de sorte que, lorsque le tiroir pénètre dans le boîtier, le clip 12 vient s'emboîtier sur le linguet 3, ses deux recourbements entourant les bords du linguet.

L'étape suivante du fonctionnement, ou du montage, est illustrée à la fig. 6. Le tiroir 9 muni du clip 12 a été poussé dans le sens de la flèche 18, vers l'intérieur du boîtier 1, par exemple à l'aide d'une pince universelle jusqu'à ce que l'arête de coupe, c'est-à-dire l'arête inférieure 13 du clip 12 atteigne, puis dépasse l'ouverture 4 du linguet 3. On comprend alors bien l'utilité de l'évidement 11, qui permet l'enfoncement du tiroir 9 dans le boîtier 1 sans que la position des fils entre la cheminée et le linguet soit altérée. On comprend aussi, comme il est écrit plus haut, la nécessité d'un centrage relativement précis du linguet, ainsi que des espaces latéraux entre le boîtier et le linguet.

On comprend bien que l'arête de coupe en descendant, pousse tout d'abord les fil gainés, si nécessaire, contre le bord inférieur 4a de l'ouverture 4; alors, le déplacement relatif de l'arête de coupe 13 et du bord 4a se poursuivant, celui-ci provoque le pinçage puis le coudage des fils gainés, du côté de leur portion d'extrémité, c'est-à-dire du côte du linguet où l'arête de coupe 13 agit.

Ce déplacement relatif s'effectuant perpendiculairement à la direction des fils gainés, l'angle de coudage vaut alors sensiblement 90°

On peut cependant, sans sortir du cadre de l'invention, effectuer ce mouvement relatif du linguet et du clip dans un plan éventuellement non perpendiculaire à la direction des fils, mais avec un angle assez important, afin qu'un coudage réel existe.

Dans son mouvement, le clip coopérant avec le linguet pour effectuer le coudage des gaines, attaque celles-ci par son areîte de coupe dans leur sens longitudinal, pour en découper une partie, qui est chassée vers le bas et simultanément nettoyer les surfaces de contact conductrices. Chaque fil conducteur est alors, par sa portion d'extrémité, longitudinalement dénudé du côté du clip et en contact électrique avec le clip. Par conséquent, les âmes des fils sont en contact électrique entre elles. On notera que si l'écartement du linguet et du clip est inférieur au diamètre des fils, on chassera une deuxième partie des gaines diamétralement opposées à la précédente, ce qui augmentera la surface de contact par le linguet, si celui-ci est conducteur.

Lorsque le tiroir 9, muni du clip 12, a été totalement enfoncé dans le boîtier, c'est-à-dire lorsqu'il vient, par les arêtes délimitant sa face ouverte, en butée contre le fond du boîtier et que le plan du fond du tiroir et les arêtes dlimi- tant la face ouverte du boîtier sont alignés, les fils partiellement dénudés sont très solidement maintenus en place entre les faces adjacentes du linguet de réception 3 et du clip de dénudage - 12.

On remarque, sur la fig. 1, que le tiroir 9 comporte deux ergots latéraux 9a, 9b, destinés, lorsque le tiroir est complètement enfoncé, à venir coopérer avec des évidements 7, 8 prévus dans le boîtier, afin de maintenir l'ensemble solidement fermé. On constate que les ergots de centrage 5, 6 du linguet 3 pourraient empêcher le tiroir d'atteindre le fond du boîtier. Pour éviter ceci, sont prévus, sur les parois latérales du tiroir, deux évidements 9c, 9d, sensiblement adjacents aux ergots 9a, 9b.

Il est intéressant de constater que les fils sont maintenus à la fois par leur âme conductrice et par leur gaine, au profit de la résistance de l'ensemble, notamment, à une traction accidentelle des fils.

De plus, c'est sur toute la portion d'extrémité des fils que le contact est assuré avec le clip.

En outre, on peut, avec le dispositif décrit ci-dessus, réaliser la connexion simultanée de plusieurs fils, dans la mesure où il est possible de touts les loger dans le boîtier et de les passer à travers le passage 4 du linguet 3.

Enfin, on peut connecter ensemble des fils de différents diamètres, grâce à la relative élasticité de la plaquette formant le clip. En effet, cette élasticité permet d'obtenir, localement, une distance optimale entre le clip et le linguet, en fonction des dimensions des fils dont la connexion est à établir.

D'autre part, pour des raisons de commodité, on peut prévoir à l'intérieur du boîtier, verticalement alignés avec les évidements 7, 8, deux évidements supplémentaires 7', 8' destinés à pré-introduire dans le boîtier 1 le tiroir 9, de façon rigide, grâce aux dits ergots 9a, 9b du tiroir, la position du tiroir 9 étant alors telle que l'ouverture 4 du linguet 3 n'est pas obturée par le clip 12. Les fils gainés peuvent alors être introduits sans encombre, comme décrit plus haut.

Enfin, pour maintenir le linguet fermement en place dans le boîtier, on peut prévoir de lui donner un empattement, c'est-à-dire sa largeur au niveau des ergots 5, 6, légèrement plus grand que la largeur du boîtier dans la région correspondante, de sorte que les ergots viennent s'ancrer dans les parois boîtier, en un matériau approprié à cet effet, en les déformant.

Bien entendu, toutes les modifications de forme du dispositif, n'affectant pas ses fonctions essentielles, pourront être réalisées sans sortir du cadre de l'invention. Nottamment le linguet peut ou non être métallique dans la mesure où il ne joue pas un rôle de conducteur. Il peut par exemple être monoblox avec le boîtier. De même, le clip peut éventuellement être partiellement non conducteur. Seule sa face en contact avec les âmes des fils, après montage, doit assurer une bonne conduction électrique.

Enfin, le clip et le linguet pourront respectivement être positionnés et maintenus fermement dans le tiroir et le boîtier par tout moyen connu.

Evidemment, l'invention trouve son application dans tous genres d'industries où des conducteurs sont à connecter, comme par exemple les industries aérospatiale et téléphonique.

## Revendications

1. Dispositif de connexion d'au moins deux fils conducteurs entourés chacun d'une gaine isolante (16, 17) comprenant un boîtier (1) dans lequel est ménagé un passage d'introduction (2) d'une portion d'extrémité des fils gainés, des moyens de réception (3) desdites portions d'extrémité dans le boîtier et des moyens au moins partiellement conducteurs (12) agencés pour être introduits dans le boîtier transversalement aux gaines (16, 17) et coopérer avec les moyens de réception (3) des gaines pour dénuder les fils, caractérisé par le fait que les moyens de réception comprennent un linguet (3) s'étendant dans le boîtier (1) transversalement audit passage d'introduction (2) et dans lequel est ménagée une ouverture de réception (4), et les moyens pour dénuder les fils (12) comportent un arête de coupe (13) agencée pour être déplacée transversalement aux gaines (16, 17) et coopérer avec le bord inférieur (4a) de l'ouverture de réception (4) ainsi qu'avec les portions d'extrémité des fils gainés s'étendant au-delà de l'ouverture de réception (4) du linguet (3) pour couder la portion d'extrémité des fils gainés et dénuder les fils longitudinalement.

2. Dispositif selon la revendication 1, dans lequel l'ouverture de réception (4) est alignée avec le passage d'introduction (2).

3. Dispositif selon l'une des revendications 1 et 2, dans lequel les moyens pour dénuder les fils comprennent un clip métallique (12) agencé pour entourer au moins partiellement le linguet (3).

4. Dispositif selon la revendication 3, dans lequel le clip (12) comprend une plaquette recourbée sur chacun de ses bords et du même côté d'un angle supérieur à 90°.

5. Dispositif selon l'une des revendications 1 à 4, dans lequel les moyens pour dénuder les fils (12) son élastiques.

6. Dispositif selon l'une des revendications 1 à 5, dans lequel les moyens pour dénuder les fils (12) son agencés pour couder à 90° leurs portions d'extrémité.

## Patentansprüche

1. Vorrichtung zur Verbindung von mindestens zwei von Isolierhüllen (16, 17) umgebenen Leitungsdrähten, umfassend ein Gehäuse (1) mit Eingangsdurchlaß (2) für ein Endteil der abisolierten Drähte, Aufnahmevorrichtungen (3) für die Endteile im Gehäuse und zumindest teilweise leitfähige, quer zu den lsolierhüllen (16, 17) in das Gehäuse einführbare Vorrichtungen (12), die zusammen mit den Aufnahmevorrichtungen (3) der Isolierhüllen die Drähte abmanteln, dadurch gekennzeichnet, daß die Aufnahmevorrichtungen ein sich in dem Gehäuse (1) quer zu dem Eingangsdurchlaß (2) erstreckendes Halteglied (3) mit einer Aufnahmeöffnung (4) und die Vorrichtungen zur Abmantelung der Drähte (12) eine quer zu den Isolierhüllen (16, 17) verschiebbare Schneidkante (13) aufweisen, die mit dem unteren Rand (4a) der Ausgangsöffnung (4) ebenso wie mit den über die Aufnahmeöffnung (4) des Halteglieds (3) reichenden Endteilen der abisolierten Drähte zwecks Abbiegen letzterer un Längsabmantelung der Drähte zusammenwirkt.

2. Vorrichtung nach Anspruch 1, bei welcher die Aufnahmeöffnung (4) und der Eingangsdurchlaß (2) miteinander fluchten.

3. Vorrichtung nach einem der Ansprüche 1 und 2, bei welcher die Vorrichtung zur Abmantelung der Drähte eine metallische wenigstens teilweise das Halteglied (3) umgebende Klammer (12) aufweist.

4. Vorrichtung nach Anspruch 3, bei welcher die Klammer (12) ein auf jedem seiner Ränder und zur selben Seite - einem Winkel größer als 90° abgebogenes Plättchen umfaßt.

5. Vorrichtung nach einem der Ansprüche 1 bis 4, bei welcher die Vorrichtung zur Abmantelung der Drähte (12) elastisch ausgebildet ist.

6. Vorrichtung nach einem der Ansprüche 1 bis 5, bei welcher di Vorrichtung zur Abmantelung der Drähte (12) die Endteile der Drähte um 90° abbiegt.

## Claims

1. Device for connecting at least two conducting wires each surrounded by an insulating sheath (16,17), comprising a box (1) in which is arranged a passage (2) for the introduction of an end portion of the sheathed wires, means (3) for receiving said end portions in the box and at least partially conducting means (12) adapted to be introduced into the box transversely with respect to the sheaths (16, 17) and to cooperate with the means (3) for receiving the sheaths to strip the wires, characterized in that the receiving means comprise a catch number (3) extending in the box (1) transversely with respect to said introduction passage (2) and in which is made a receiving opening (4), and the means for stripping the wires (12) comprise a cutting edge (13) arranged to be moved transversely with respect to the sheaths (16,17) and to cooperate with the lower edge (4a) of the receiving opening (4) as well as with the end portions of the sheathed wires extending beyond the receiving opening (4) of the catch number (3) to bend the end portion of the sheathed wires and to strip the wires longitudinally.

2. The device of claim 2, wherein the receiving opening (4) is aligned with the introduction passage (2).

3. The device of one of claims 1 or 2, wherein the means for stripping the wires comprise a metal clip (12) arranged to surround the catch number (3) at least partially.

4. The device of claim 3, wherein the clip (12) comprises a plate bent at each of its edges and on the same side through an angle greater than 90°.

5. The device of one of claims 1 to 4, wherein the means for stripping the wires (12) are elastic.

6. The device of one of claims 1 to 5, wherein the means for stripping the wires (12) are arranged to bend the end portions thereof through 90°.
